# FASCICULE DE BREVET EUROPEEN

(11) **EP 0 951 229 B1**
(45) Date de publication et mention de la délivrance du brevet: **19.02.2003**
(21) Numéro de dépôt: 98955656.8
(22) Date de dépôt: 13.11.1998
(51) Int. Cl.: A47L 9/14

(54) **DISPOSITIF DE CONNEXION D'UN SAC A POUSSIERES D'ASPIRATEUR**
VERBINDUNGSVORRICHTUNG FÜR EINEN STAUBSAUGERBEUTEL
DEVICE FOR CONNECTING A VACUUM CLEANER DUST BAG

(30) Priorité: 13.11.1997 FR 9714467
(43) Date de publication de la demande: 27.10.1999
(73) Titulaire: SEB S.A., 69130 Ecully (FR)
(72) Inventeur: FLEURIER, Vincent, F-27200 Vernon (FR); DUBOS, Roland, F-27420 Richeville (FR); MORIN, Patrick, F-27630 Heubecourt (FR)
(74) Mandataire: Kiehl, Hubert
(86) Numéro de dépôt international: FR9802430
(87) Numéro de publication internationale: WO99025236

(56) Documents cités:
- EP-A- 0 626 150
- WO-A-92/13479
- DE-A- 3 234 837
- DE-A- 3 404 058

## Description

### DOMAINE TECHNIQUE

L'invention concerne les sacs à poussières d'aspirateurs, et plus particulièrement un dispositif permettant la connexion d'un sac à poussières à un bâti d'aspirateur.

### TECHNIQUE ANTERIEURE

Les aspirateurs sont en général équipés d'un sac pour stocker, au moins temporairement, les déchets. Le sac permet une manipulation simple de ces déchets. La fixation du sac à l'intérieur de l'aspirateur est en général réalisée grâce à une partie rigide, partie intégrante du sac, qui permet de maintenir l'ouverture d'entrée du sac dans la position désirée. En général, la partie rigide présente une ouverture sensiblement centrale qui permet d'introduire le conduit d'aspiration. Une étanchéité entre l'intérieur du sac et le conduit d'aspiration d'une part et l'extérieur du sac et le réservoir à poussières dans lequel on place le sac, d'autre part est réalisée. La partie rigide peut être introduite dans des glissières qui la maintiennent en place.

On connaît des systèmes de connexion de sacs d'aspirateurs comportant un support de sac muni avantageusement d'une poignée permettant d'extraire ce support du bâti de l'aspirateur, le sac comportant une partie rigide permettant sa connexion au support Le système d'assemblage du sac au support peut être constitué d'une glissière, comme dans le document EP 626 150 où un moyen de déverrouillage des moyens d'attache facilite l'éjection du sac du support. Pour des soucis d'hygiène, les efforts d'innovation ont essentiellement porté sur des systèmes permettant de séparer le sac du support sans que l'utilisateur soit en contact avec le sac rempli de poussières. Par contre, les moyens de connexion d'un sac neuf peuvent être améliorés. Il est en effet assez difficile, dans certains cas, de connecter le sac à son support par manque de visibilité dû à la présence de l'enveloppe du sac qui cache en partie la connexion lors de l'assemblage du sac sur son support.

Il est également connu, par le document WO 92/13479, un dispositif de connexion entre un sac à poussières et un aspirateur ou une plaquette rigide montée dans l'aspirateur, ledit dispositif étant constitué d'une bague de liaison disposée sur l'aspirateur ou la plaquette rigide et comportant des moyens de maintien du sac à poussières. La bague est préférentiellement en un matériau résistant afin de remplacer avantageusement le dispositif initialement présent.

### EXPOSE DE L'INVENTION

Un des buts de l'invention est de remédier aux inconvénients précités en mettant en oeuvre un système de connexion pratique, fiable et simple d'utilisation.

Un autre but de l'invention est de limiter les risques de dégradation de la partie de la connexion en liaison avec l'aspirateur en diminuant les efforts de flexion susceptibles d'être appliqués sur cette connexion.

Un autre but de l'invention est de fournir, pour tout type d'aspirateur, un système de connexion d'un sac à poussières, et ce, quel que soit le modèle d'aspirateur. Il est en effet intéressant de constater que la durée de vie d'un aspirateur peut dépasser la durée de commercialisation de cet aspirateur. Ainsi, l'utilisateur peut se trouver dans une situation où il ne trouve plus de sac adapté à son modèle d'aspirateur. La présente invention permet aussi de pallier à ce problème en proposant un prêt-à-monter de connexion permettant de remplacer son système de connexion existant par un système actualisé.

La présente invention ne vise cependant pas uniquement les aspirateurs obsolètes puisque ce système de connexion peut être installé sur une grande variété de modèles d'aspirateurs.

Ainsi, ces buts sont atteints grâce à un dispositif de connexion d'un sac à poussières comprenant une collerette et une bague susceptibles d'être chacune fixée, de façon complémentaire, l'une à un bâti d'aspirateur ou à un support amovible d'aspirateur ou à une cartonnette, et l'autre au sac à poussières selon l'une de leurs deux faces, lesdites collerette et bague disposant de moyens complémentaires de maintien réciproque par leur face libre, ainsi que d'au moins un repère visuel pour faciliter leur connexion, caractérisé en ce que la collerette et la bague disposent d'une surface non plane au niveau de leur face libre en vis-à-vis, obtenue par variation de la hauteur des deux pièces, afin de guider l'une des pièces sur l'autre au moment de leur connexion.

Ce système de connexion comprend donc deux parties, la première devant être fixée soit directement soit par l'intermédiaire d'une cartonnette, sur le bâti ou sur un support amovible d'aspirateur, alors que la deuxième est liée au sac à poussières. L'originalité de l'invention réside dans l'existence de moyens qui permettent de guider la pièce liée au sac vers la pièce liée à l'aspirateur. Ce guidage comporte un guidage visuel ainsi qu'un guidage par glissement d'une pièce sur l'autre après leur contact.

Cette particularité permet d'approcher l'une des pièces sur l'autre de façon approximative et de terminer le mouvement de connexion par un guidage en aveugle par le jeu des pentes complémentaires des surfaces en vis-à-vis des deux éléments de liaison. La connexion est ainsi facilitée.

Avantageusement, le diamètre du dispositif, est supérieur à deux fois la longueur du dispositif assemblé, lorsque la bague et la collerette sont agencées l'une sur l'autre.

Ce rapport de dimension permet de diminuer les efforts de flexion susceptibles d'apparaître au niveau de la fixation, lors de l'utilisation de cette connexion, par un changement de sac, par exemple. Les risques de détérioration de la connexion sont ainsi réduits.

De préférence, la collerette (ou la bague), susceptible d'être fixée à une partie d'un bâti d'aspirateur, ou à une partie d'un support amovible d'aspirateur, ou à une cartonnette, comprend, en correspondance, une couronne de contact périphérique à son ouverture.

Cette couronne permet diverses possibilités d'agencement et de fixation à l'aspirateur, tout en offrant une surface de contact importante. En effet, une des caractéristiques de cette couronne est de présenter une surface susceptible d'être en contact avec une partie d'un bâti d'aspirateur, ou une partie d'un support amovible d'aspirateur, ou une cartonnette, supérieure à 8 cm².

Selon une première variante, le moyen de fixation de la couronne de contact périphérique à l'ouverture de la collerette (ou de la bague) sur la partie du bâti d'aspirateur, ou sur la partie d'un support amovible d'aspirateur, ou sur la cartonnette, est de type collage, permettant d'offrir une connexion simple, peu onéreuse et résistante, notamment grâce à la surface de contact importante qu'elle présente.

Selon une deuxième variante, la couronne de contact périphérique à l'ouverture de la collerette ou de la bague présente une partie radiale plane périphérique de faible épaisseur présentant deux faces opposées libres afin de permettre sa fixation par agrafage de cette surface périphérique sur la partie du bâti d'aspirateur, ou sur la partie d'un support amovible d'aspirateur, ou sur la cartonnette.

Ce deuxième mode de fixation est robuste et bon marché.

Selon une troisième variante, le moyen de fixation de la couronne de contact périphérique à l'ouverture de la collerette (ou de la bague) comporte une paroi tubulaire orientée sensiblement coaxialement à la couronne de contact, prolongeant ladite ouverture du côté opposé à la connexion, ladite paroi tubulaire comportant à son extrémité libre un renflement orienté du côté extérieur de la paroi, de telle sorte à pouvoir coopérer avec la paroi interne d'un disque faisant office de contre pièce lorsque la collerette (ou la bague) est insérée, par la paroi tubulaire, dans l'ouverture de la paroi du bâti d'aspirateur, ou d'une partie d'un support amovible d'aspirateur, ou d'une cartonnette.

Cette disposition, plus complexe que les précédentes, présente l'avantage de pouvoir être réversible, permettant de retirer aisément la bague ou la collerette tenue par la contre pièce, tout en permettant une liaison fiable.

De préférence, la bague (ou la collerette), susceptible d'être fixée au sac d'aspirateur, comprend, en correspondance, une couronne de contact de fixation périphérique à son ouverture.

Cette couronne périphérique permet d'assurer l'étanchéité entre le sac et la partie rigide permettant la liaison du sac à la connexion.

Cette couronne présente avantageusement une surface de contact avec le sac d'aspirateur importante, supérieure à 5 cm², afin d'assurer une bonne tenue du sac, susceptible d'être rempli de déchets dont la masse totale peut atteindre plusieurs kg.

Selon une première variante, le moyen de fixation de la couronne de contact périphérique à l'ouverture de la bague (ou de la collerette) sur le sac à poussières, est de type collage, afin de présenter une liaison simple à mettre en oeuvre et peu onéreuse.

Selon une deuxième variante, le moyen de fixation de la couronne de contact périphérique à l'ouverture de la bague (ou de la collerette) sur le sac à poussières, est du type soudure par ultrasons. Cette technique permet une liaison forte et intime entre le sac et la bague ou la collerette.

Avantageusement, les repères visuels de la collerette et de la bague sont au moins une excroissance latérale réalisée dans chacune des deux pièces.

Ces excroissances latérales permettent immédiatement à l'utilisateur d'approcher la première pièce vers la seconde dans une configuration proche de la configuration de connexion.

Selon une caractéristique avantageuse de ce dernier mode de réalisation, le dispositif de connexion comporte, sur la bague et sur la collerette, au moins deux excroissances disposées de façon symétrique sur chacune des pièces, ce qui facilite la connexion des deux pièces puisque la connexion dispose alors d'une symétrie d'ordre égal au nombre d'excroissances.

Selon l'un des modes de réalisation précédemment cités, les zones de faible hauteur sont situées :
- sur l'une des deux pièces au niveau des excroissances latérales,
- entre les excroissances latérales sur l'autre pièce,
cette configuration permettant un guidage optimisé et facile des pièces l'une sur l'autre.

Avantageusement, pour une meilleure visualisation de la connexion, la collerette et la bague disposent du même nombre d'excroissances.

Selon une caractéristique additionnelle de réalisation, la surface libre d'une des deux pièces comporte un contour profilé en forme de U présentant une lèvre d'étanchéité comportant un bossage interne et une lèvre de guidage, ces deux lèvres délimitant une gorge 31 susceptible de recevoir, de façon complémentaire, le profil du contour de la surface libre de l'autre pièce afin de réaliser un assemblage étanche.

Selon un premier mode de réalisation de la fixation des deux pièces, les moyens complémentaires de maintien réciproque de la bague et de la collerette sont constitués par au moins un clip réalisé sur l'une des deux pièces, la deuxième pièce présentant au moins un anneau complémentaire susceptible de collaborer avec le clip afin de réaliser le dispositif de maintien.

Dans une deuxième forme de réalisation de la fixation des deux pièces, les moyens complémentaires de maintien réciproque de la bague et de la collerette sont constitués :
- par un profil en U réalisé dans l'une des deux pièces et présentant une lèvre de guidage et une lèvre d'étanchéité définissant une gorge inclinée selon un certain angle, la lèvre d'étanchéité présentant un bossage,
- par un profil complémentaire à cette gorge du contour réalisé dans la seconde pièce,
de telle sorte que le maintien mutuel des deux pièces soit réalisé par déformation élastique de la lèvre d'étanchéité lors de l'engagement du contour dans la gorge.

### DESCRIPTION SOMMAIRE DES DESSINS

La présente invention sera mieux comprise à l'aide de la description qui va suivre, donnée à titre d'exemple non limitatif, en référence aux figures réalistes annexées, parmi lesquelles :
- la figure 1 présente les deux pièces du dispositif de connexion dans une vue en perspective,
- la figure 2 est une vue en élévation de la collerette,
- la figure 3 est une vue de la collerette selon la coupe A-A de la figure 2,
- la figure 4 est une vue en élévation de la face intérieure de la bague,
- la figure 5 est une vue de la bague de profil,
- la figure 6 est une vue de détail et en coupe des profils de la bague et de la collerette après connexion.
- la figure 7 est une variante du dispositif de maintien des deux pièces, dans une vue en coupe analogue à la précédente figure,
- la figure 8 présente un sac d'aspirateur connecté à une cartonnette.
- les figures 9a et 9b présentent une variante du dispositif de maintien de la collerette au bâti de l'aspirateur ou à un support amovible ou à une cartonnette,
- la figure 10 présente une autre une variante du dispositif de maintien de la collerette au bâti de l'aspirateur ou à un support amovible ou à une cartonnette.

Les figures présentée sont des vues réalistes, à une échelle notamment de 1,2 / 1 pour les figures 1 à 5 du dispositif de connexion.

### MEILLEURE MANIERE DE REALISER L'INVENTION

La figure 1 présente globalement le système de connexion qui se compose d'une collerette 1 et d'une bague 21 réalisées en matière plastique. Dans l'exemple proposé, à titre d'illustration de l'invention, la collerette 1 est destinée à être reliée au bâti ou à un support amovible de l'aspirateur, par l'intermédiaire d'une cartonnette 54 (cf. figure 8) sur laquelle elle est collée, tandis que la bague 21 est destinée à être reliée au sac à poussières. Avantageusement, il peut être prévu d'intégrer une cartonnette à la collerette afin de ne former qu'une seule pièce, ce qui diminue le nombre de pièces du dispositif et augmente la qualité de la connexion de la collerette 1 sur l'aspirateur

L'une des particularités de cette connexion, notamment bien visible sur la figure 8, est le rapport entre son diamètre moyen et sa longueur. En effet, comme on peut le relever sur les figures 2 à 5, ce rapport est supérieur à deux, ce qui signifie que la longueur de la connexion est nettement plus faible que son diamètre. Cette particularité présente de nombreux avantages. Le premier est de diminuer les efforts de flexion lors de la manipulation d'un sac équipé de l'une des pièces de connexion sur la deuxième.

Par ailleurs, cette faible longueur de connexion permet de disposer ladite connexion dans la plupart des aspirateurs, son encombrement étant fortement réduit.

Enfin, les risques de dégradation par les vibrations transmises par l'appareil lors de son fonctionnement sont réduits, ces vibrations se répercutant davantage lorsque la connexion est longue que lorsqu'elle est courte.

La configuration présentée peut tout à fait être inversée sans sortir du cadre de la présente invention. En effet, ces deux pièces 1, 21 possèdent chacune une surface destinée à être en contact avec le sac ou en liaison avec le bâti de l'aspirateur, leur deuxième face étant destinée à leur connexion mutuelle. Ainsi, la caractéristique propre de la face destinée à être liée au sac peut se situer sur la bague ou sur la collerette, tout comme la face destinée à être liée au bâti ou à un support amovible de l'aspirateur.

La collerette 1 est une pièce d'allure circulaire, comme l'indique la figure 2, disposant d'une ouverture débouchante 12 en son centre pour le passage d'un tuyau ou d'une buse d'aspiration. Par rapport à sa forme générale circulaire, cette collerette 1 dispose d'excroissances 4 qui sont avantageusement latérales. Ces excroissances permettent un repérage visuel en vue de la connexion des deux pièces, puisque ces excroissances sont également disposées sur la bague 21. Ces signes distinctifs peuvent prendre diverses formes, le principe étant de rompre avec l'harmonie de la pièce afin que l'utilisateur identifie clairement comment les pièces doivent être approchées pour être connectées.

Ainsi, la collerette 1 dispose d'un contour 10 sur l'une de ses faces qui est sinueux et qui s'écarte d'un cercle par l'intermédiaire des quatre excroissances 4 dont dispose la collerette. Ce nombre n'est pas limitatif, il faut au moins un signe de repérage. Cependant, il n'est pas nécessaire d'aller au-delà de quatre ou cinq signes de repérage, car l'effet escompté est annulé par l'effet de nombre.

Avantageusement, lorsque ces signes de repérage sont multiples, ils sont disposés régulièrement dans la pièce, de façon à obtenir une connexion possédant une symétrie. Ainsi, dans l'exemple proposé, la symétrie est d'ordre 4, ce qui signifie que quelle que soit la façon dont l'utilisateur approche la bague 21 de la collerette 1, il n'aura pas à effectuer plus d'un huitième de tour pour connecter les deux pièces.

Par ailleurs le contour 10 n'est pas plan, la collerette 1 disposant de variation dans sa hauteur, comme il est visible sur les figures 1 et 3. Ainsi, cette collerette 1 dispose de zones de faible hauteur 7 et des zones plus élevées 8, ces zones étant liées entre elles par des pentes 6. Afin de garder la symétrie de connexion des pièces, ces zones 7, 8 sont réparties de façon symétrique, en relation avec les excroissances 4 de la pièce. Ainsi, les zones de faible hauteur 7 sont situées au niveau des excroissances 4, les zones plus élevées 8 étant situées entre ces excroissances 4 ou sur toute la périphérie de la pièce exceptée l'excroissance, si celle-ci est unique. Ces différences de hauteur et les pentes 6 résultantes permettent un guidage plus facile des deux pièces 1, 21 lorsqu'elles sont en contact l'une avec l'autre, comme il sera expliqué ultérieurement.

La configuration décrite peut être inversée, les zones de faible hauteur 7 se situant entre les excroissances 4.

La collerette 1 comporte en outre des renforts mécaniques internes 13 situés dans les excroissances 4 ainsi que des renforts mécaniques externes 14 situés sur la périphérie de la collerette 1, entre les excroissances 4, au niveau des zones 8. Une butée 20 permet, avec les renforts 14, de constituer d'autres repères visuels d'indexage, ce qui facilite la connexion des deux pièces 1, 21.

Par ailleurs, la collerette et la bague disposent chacune d'une couronne de contact 2, 42, périphérique à leur ouverture centrale. Par couronne, on comprend une surface usuellement plane, pouvant être gondolée, mais continue sur toute sa périphérie permettant de réaliser une surface de contact et de liaison étanche, par exemple pour la bague avec le sac, ou pour la collerette avec la cartonnette.

La couronne de contact 2 est destinée à venir en contact avec le bâti ou le support amovible d'aspirateur, afin de garantir une fixation sûre et solide de la collerette 1 sur le bâti de l'aspirateur, par exemple par collage sur une cartonnette, elle-même fixée sur le bâti ou sur le support.

Afin d'assurer une bonne adhérence de la collerette sur la cartonette ou une partie du bâti de l'aspirateur, sa surface de contact est au moins de 8 cm², et préférentiellement comprise entre 10 et 30 cm². Dans l'exemple proposé, la couronne a un diamètre interne de 6,1 cm et un diamètre externe de 7,4 cm, la surface sous chaque excroissance représentant environ 1 cm². Cette surface de contact est suffisamment importante pour assurer un bon maintien de la collerette sur l'aspirateur ou la cartonnette, tout en évitant de rendre le dispositif de connexion encombrant, comme il est clairement visible sur les figures annexées.

La bague 21, détaillée aux figures 1, 4 et 5, présente une forme complémentaire de la collerette 1. Ainsi, cette bague 21 comporte un évidement central 32 pour le passage d'un tuyau ou d'une buse d'aspiration, des excroissances 24, réparties d'une manière similaire à la disposition des excroissances 4 de la collerette 1

Selon l'invention, la hauteur de cette pièce n'est pas constante, la face destinée à la connexion sur la collerette 1 comportant des zones de faible hauteur 28 reliées à des zones de hauteur plus importante 27 par des pentes 26 selon une disposition inverse de la disposition établie sur la collerette 1.

Ainsi, dans l'exemple représenté, les zones de faible hauteur 28 sont situées entre les excroissances 24 de la bague 21, les zones de faible hauteur 7 de la collerette 1 étant situées au niveau de ses excroissances 4. De façon avantageuse, les pentes 6, 26 sont identiques, de manière à réaliser un ajustement des deux pièces 1, 21, par la complémentarité des pièces au niveau de leur surface de contact. L'effet de glissement des deux pièces l'une sur l'autre est ainsi renforcé.

Selon l'un des modes de réalisation, ces deux pièces 1, 21 s'emboîtent l'une dans l'autre. Ainsi, le contour 10 de la collerette 1 est une forme pleine, alors que le contour 30 de la bague 21 présente un profil en U, caractérisé par sa gorge 31. Les figures 2 et 4 ont été artificiellement modifiées pour faire ressortir cette particularité, et notamment la gorge 31, par noircissement des profils des contours 10, 30.

Cette gorge 31 est susceptible de recevoir, de façon complémentaire, le profil plein du contour 10 de la collerette 1, réalisant ainsi une connexion étanche à la poussière. En effet, selon une première forme de réalisation, illustrée figure 7, qui présente une vue en coupe partielle des deux pièces 1, 21 selon la coupe A-A de la figure 2, le profil en U de la bague 21 est matérialisé par deux lèvres, une lèvre de guidage 33a et une lèvre d'étanchéité 33b comportant un bossage 37. Lors de la connexion, le contour 10 est engagé entre les lèvres 33a, 33b, guidé par le chanfrein 39 de la lèvre de guidage 33a, la lèvre 33b étant en contrainte d'étanchéité sur le contour 10 par son bossage 37.

Les moyens de connexion entre la bague 21 et la collerette 1, selon cette première forme de réalisation, peuvent faire partie de l'une ou l'autre de ces deux pièces. Selon une première variante de réalisation, un côté de l'une des deux pièces peut venir s'engager dans un renfoncement de l'autre, puis se rabattre sur l'autre, la connexion finale étant réalisée par exemple par un dispositif à au moins un clip et au moins un anneau de maintien.

Dans une deuxième variante de réalisation, les moyens de connexion sont constitués par un dispositif à deux clips et anneaux de maintien placés de part et d'autre des pièces, comme il est représenté dans l'exemple proposé où deux clips 15 de fixation sont disposés symétriquement sur la collerette 1. Ces clips 15 peuvent être des pièces rapportées, ou, comme il est présenté, une extension 17 de la collerette 1 obtenue dans sa masse lors de l'élaboration de la pièce. Ces clips 15 comportent un crochet 19 ainsi qu'un organe de déblocage 18. La symétrie de la connexion est alors abaissée à une symétrie d'ordre 2. La bague 21 dispose d'un anneau 35 de maintien, susceptible de coopérer avec le crochet 19 afin de supporter la collerette 1.

Selon ce mode de réalisation, dans une version économique de réalisation, le contour 30 de la bague 21 ne présente pas de profil en U, pais présente un profil sensiblement identique au profil du contour 10 de la collerette 1, dans un rapport d'échelle permettant d'ajuster les deux contours 10 et 30 l'un à l'autre, le profil 10 pouvant être situé à l'extérieur ou, préférentiellement, à l'intérieur du profil 30. Ceci revient, en quelque sorte, à supprimer l'une des lèvres 33a ou 33b de la collerette 1. Le dispositif à clips maintenant les 2 pièces, le recouvrement partiel des deux contours permet d'assurer une étanchéité relativement bonne au niveau de la connexion des deux pièces du dispositif.

Selon un deuxième mode de réalisation, le maintien des deux pièces est assuré par une gorge et un profil plein, le profil des deux contours 10, 30 étant modifié, afin d'assurer cette fonction, comme il est indiqué figure 6. Celle-ci montre, dans une coupe transversale des deux pièces 1, 21, au niveau d'une excroissance, les deux profils des contours 10, 30. Ainsi, les lèvres 33a, 33b définissant la gorge 31 du profil en U de la bague 21 sont inclinées d'un angle α, la lèvre d'étanchéité 33b disposant d'un bossage 37. Par ailleurs, le contour 30 présente une forme complémentaire à la gorge 31. Lors de la connexion, l'introduction selon l'angle α du contour 10 dans la gorge 31 permet le maintien des deux pièces par déformation élastique de la lèvre 33b. En effet, par la pression de la bague sur la collerette, pression exercée par l'utilisateur, le contour 10 va écarter élastiquement le profil en U du contour 30, et plus particulièrement la lèvre d'étanchéité 33b par son bossage 37 afin que ce contour 10 puisse venir se loger au fond de la gorge 31, le retour élastique du profil en U par coïncidence des profils complémentaires de la lèvre 33b et du contour 10 permettant le maintien des deux pièces l'une à l'autre, l'effet étant accentué par l'angle d'inclinaison α.

Selon un mode particulier de réalisation de la pièce destinée à être reliée au sac, celle-ci comporte, sur ladite face reliée au sac, une couronne 42 non plane, la courbure présentée par celle-ci correspondant à son élaboration sur un tambour rotatif par collage ou par ultrasons, comme il est décrit dans le brevet n° 97 12729. Cette couronne peut avantageusement comporter des vecteurs d'énergie 50 facilitant la soudure du sac par ultrasons.

Selon l'invention, la couronne 42, plane ou courbée, présente une surface de contact avec le sac d'au moins 5 cm², et préférentiellement voisine de 10 cm², afin d'assurer une bonne étanchéité au niveau du sac, ainsi qu'un maintien efficace du sac même lorsque celui-ci est rempli de déchets denses, comme un liquide. Dans l'exemple présenté, le diamètre interne de la couronne 42 est de 5,3 cm et le diamètre externe de 6,4 cm.

Le principe de connexion est le suivant. L'utilisateur ayant connecté la collerette 1 au bâti de l'aspirateur, par exemple par l'intermédiaire d'une cartonnette sur laquelle est collée la collerette par sa couronne plane de contact 2, et désirant connecter un sac d'aspirateur muni de la bague 21, il approche ladite bague 21 de la collerette 1 en s'aidant des repères visuels que sont les excroissances 4, 24, c'est à dire en essayant d'amener en juxtaposition la bague 21 sur la collerette 1 en faisant coïncider les excroissances 24 de la bague aux excroissances 4 de la collerette.

Suivant le dispositif de maintien utilisé, l'utilisateur dispose d'une symétrie d'ordre 4, c'est à dire qu'il peut amener n'importe quelle excroissance 24 vers l'une des excroissances 4 de la collerette 1, ou d'une symétrie d'ordre 2, lorsque le dispositif à clips 15 est utilisé, auquel cas, il faut veiller à disposer les clips 15 face aux anneaux 35. Ayant amené au contact la bague 21 sur la collerette 1, l'utilisateur n'a plus de repérage visuel gêné qu'il est par le sac à poussières. Cependant les excroissances 4 de la collerette 1 sont des zones de faible hauteur, c'est à dire que le contour immédiat de ces excroissances est une pente 6, comme il est visible figure 3.

Ainsi, si l'utilisateur a mal positionné visuellement la bague 21 sur la collerette 1, en effectuant de légers mouvements de tâtonnement, grâce à la présence des pentes 6, la bague va naturellement être amenée à glisser sur ces pentes et positionner correctement la bague 21 sur la collerette 1, la bague et la collerette présentant une forme complémentaire.

Le maintien des deux pièces l'une à l'autre est alors réalisé, soit à l'aide du dispositif à clips 15, soit directement par les profils des contours 10, 30 modifiés. Dans les deux cas, le maintien des deux pièces l'une à l'autre s'effectue par pression des deux pièces l'une sur l'autre, comme il a déjà été expliqué lorsque les deux pièces disposent d'un contour 10, 30 modifié. Dans ce cas, il faut toutefois noter un effet bénéfique intéressant. Lorsque l'utilisateur désire déconnecter les deux pièces 1, 21, par exemple pour changer le sac à poussières, il saisit la bague 21 qu'il tire, de façon naturelle selon l'une de ses excroissances 24. Ceci provoque un écartement de la lèvre 33b et permet ainsi la séparation de la bague 21 de la collerette 1 au niveau de cette excroissance 24. L'utilisateur réalise cette même opération de séparation pour chacune des autres excroissances 24. La déconnexion a donc lieu en réalisant plusieurs déconnexions locales, ce qui a pour effet global de ménager la connexion de la collerette 1 sur le bâti ou sur le support amovible de l'aspirateur, souvent réalisée par collage et donc fragile lors d'efforts importants en traction.

Lorsque le dispositif de maintien comporte les clips 15 et les anneaux 35, la connexion est encore plus simple. En effet, la partie extérieure de l'anneau 35, lors de la connexion, vient buter sur la pente du crochet 19 du clip 15. Celui-ci étant lié uniquement par sa base à la collerette 1, il présente une certaine flexibilité transversale qui permet aux anneaux 35 de la bague 21, lorsque cette dernière est pressée contre la collerette 1, de s'engager sur les pentes des crochets 19 jusqu'à ce que les anneaux soient passés au-delà des crochets 19. Dans ce cas l'élasticité des clips 15 leur permet de reprendre leur forme originelle et de bloquer les anneaux 35 par appui de ceux-ci sur les crochets 19. La déconnexion de la bague de la collerette est réalisée à l'aide des organes de déblocage 18 qu'il suffit de presser radialement afin de permettre aux anneaux 35 de se désengager des crochets 19, ce qui est par ailleurs hygiénique puisqu'il n'y a pas de contact direct avec le sac à poussières.

Ainsi, comme il est illustré sur la figure 8, un sac à poussières 52 d'aspirateur agencé par collage ou soudage sur une bague 21 est connecté à la collerette 1, laquelle collerette étant elle-même collée sur la cartonnette 54 par sa couronne plane 2, périphérique à l'ouverture centrale. Bien entendu, un tout autre support tel un support amovible du bâti d'aspirateur, ou même le bâti d'aspirateur lui-même peut être utilisé pour coller la collerette sans sortir du cadre de l'invention. Sur cette figure est également présenté le tuyau d'aspiration 56 connecté, en liaison donc avec l'intérieur du sac à poussières 52.

Il est tout à fait envisageable, dans d'autres variantes de réalisation générale de l'invention, d'utiliser un autre dispositif de maintien de la collerette au bâti de l'aspirateur ou à une partie amovible de l'aspirateur. Ainsi, quelques exemples de moyens de fixation sont présentés aux figures 9 et 10.

Selon une première réalisation présentée figures 9a et 9b, la collerette 1 comporte une paroi tubulaire 62 prolongeant l'ouverture centrale de la collerette dans la direction opposée aux organes de déblocage 18, c'est à dire vers l'arrière de la collerette, si l'on considère que la bague 21 est fixée sur l'avant de la collerette 1.

Cette paroi tubulaire 62 présente un renflement 64 à son extrémité dirigé vers l'extérieur de l'ouverture centrale de la collerette afin de pouvoir coopérer avec un disque 66 dont le diamètre D de son ouverture est légèrement inférieur au diamètre maximal de la paroi circulaire 62, pris au niveau du renflement 64.

Ainsi, le mode de fixation de la collerette sur le bâti de l'aspirateur ou une partie amovible de celui-ci ou une cartonnette est réalisé de la manière suivante : la paroi tubulaire 62 de la collerette 1 est introduite dans l'ouverture du bâti ou dans celle du support amovible ou de la cartonnette, représentée par la pièce 68. Par la suite, le disque 66 est positionné autour de la paroi 62, de l'autre côté de la collerette, par rapport à la pièce 68. Le disque 66 agit donc en quelque sorte comme une contre-collerette. L'élasticité de la paroi 62, accentuée par des encoches 70, permet au disque 66 de franchir le renflement 64, puis, par retour de la paroi 62 dans sa position d'origine de maintenir la collerette 1 contre la pièce 68.

Il est à noter que l'ouverture dans le bâti ou une partie amovible de celui-ci ou une cartonnette peut être légèrement supérieure au diamètre de l'ouverture du dispositif de connexion, comme il est d'ailleurs présenté figure 9b, le disque 66 présentant une surface de contact permettant de pallier à cette différence de diamètre.

La figure 10 présente une autre variante de réalisation de la fixation de la collerette sur un support amovible du bâti ou sur une cartonnette, par un système d'agrafage.

A cette fin, la couronne de contact plane 2 périphérique à l'ouverture centrale de la collerette 1 s'étend de façon radiale vers l'extérieur de la collerette, présentant ainsi une surface de fixation 60 entourant la collerette 1. Cette surface est de faible épaisseur, suffisamment rigide pour résister à des contraintes mécaniques raisonnables, liée à la manipulation de la bague 21 sur la collerette 1 et suffisamment fine pour pouvoir être fixée sur un support amovible du bâti ou sur une cartonnette à l'aide d'agrafes traversant l'épaisseur de la surface 60 et l'épaisseur du support.

Ainsi, la présente invention permet de connecter un sac 52 d'aspirateur comportant un élément de raccordement, à un aspirateur ou à une partie amovible de l'aspirateur ou à une cartonnette, ledit élément de raccordement du sac étant l'une des deux pièces 1, 21 du dispositif de connexion selon l'une des réalisations décrite dans le présent document.

### POSSIBILITE D'APPLICATION INDUSTRIELLE

L'invention trouve son application dans le domaine des aspirateurs ménagers et plus particulièrement dans celui des sacs à poussières d'aspirateurs.

## Revendications

1. Dispositif de connexion d'un sac à poussières (52) comprenant une collerette (1) et une bague (21) susceptibles d'être chacune fixée, de façon complémentaire, l'une à un bâti d'aspirateur ou à un support amovible d'aspirateur ou à une cartonnette (54), et l'autre au sac à poussières (52) selon l'une de leurs deux faces, lesdites collerette (1) et bague (21) disposant de moyens complémentaires de maintien réciproque par leur face libre, ainsi que d'au moins un repère visuel (4, 24) pour faciliter leur connexion, **caractérisé en ce que** la collerette (1) et la bague (21) disposent d'une surface non plane au niveau de leur face libre en vis-à-vis, obtenue par variation de la hauteur des deux pièces, afin de guider l'une des pièces sur l'autre au moment de leur connexion.

2. Dispositif de connexion d'un sac à poussières selon la revendication 1, **caractérisé en ce que** le diamètre du dispositif est supérieur à deux fois la longueur du dispositif assemblé, lorsque la bague (21) et la collerette (1) sont agencées l'une sur l'autre.

3. Dispositif de connexion d'un sac à poussières (52) selon l'une des revendications 1 ou 2, **caractérisé en ce que** la collerette (1) (ou la bague (21)), susceptible d'être fixée à une partie d'un bâti d'aspirateur, ou à une partie d'un support amovible d'aspirateur, ou à une cartonnette, comprend, en correspondance, une couronne de contact (2) périphérique à son ouverture.

4. Dispositif de connexion d'un sac à poussières (52) selon la revendication précédente, **caractérisé en ce que** la couronne de contact (2) présente une surface susceptible d'être en contact avec une partie d'un bâti d'aspirateur, ou une partie d'un support amovible d'aspirateur, ou une cartonnette, supérieure à 8 cm².

5. Dispositif de connexion d'un sac à poussières (52) selon l'une des revendications 3 ou 4, **caractérisé en ce que** le moyen de fixation de la couronne de contact (2) périphérique à l'ouverture de la collerette (ou de la bague) sur la partie du bâti d'aspirateur, ou sur la partie d'un support amovible d'aspirateur, ou sur la cartonnette, est de type collage.

6. Dispositif de connexion d'un sac à poussières (52) selon l'une des revendications 3 ou 4, **caractérisé en ce que** la couronne de contact (2) périphérique à l'ouverture de la collerette (ou de la bague) présente une partie radiale plane périphérique (60) de faible épaisseur présentant deux faces opposées libres afin de permettre sa fixation par agrafage de cette surface périphérique (60) sur la partie du bâti d'aspirateur, ou sur la partie d'un support amovible d'aspirateur, ou sur la cartonnette.

7. Dispositif de connexion d'un sac à poussières (52) selon l'une des revendications 3 ou 4, **caractérisé en ce que** le moyen de fixation de la couronne de contact (2) périphérique à l'ouverture de la collerette (ou de la bague) comporte une paroi tubulaire (62) orientée sensiblement coaxialement à la couronne de contact (2), prolongeant ladite ouverture du côté opposé à la connexion, ladite paroi tubulaire comportant à son extrémité libre un renflement (64) orienté du côté extérieur de la paroi, de telle sorte à pouvoir coopérer avec la paroi interne d'un disque (66) faisant office de contre pièce lorsque la collerette (ou la bague) est insérée, par la paroi tubulaire, dans l'ouverture de la paroi (68) du bâti d'aspirateur, ou d'une partie d'un support amovible d'aspirateur, ou d'une cartonnette.

8. Dispositif de connexion d'un sac à poussières (52) selon la revendication 1, **caractérisé en ce que** la bague (21) (ou la collerette (1)), susceptible d'être fixée au sac d'aspirateur, comprend, en correspondance, une couronne de contact (42) de fixation périphérique à son ouverture.

9. Dispositif de connexion d'un sac à poussières (52) selon la revendication précédente, **caractérisé en ce que** la surface de la couronne de contact avec le sac d'aspirateur est supérieure à 5 cm².

10. Dispositif de connexion d'un sac à poussières (52) selon l'une des revendications 8 ou 9, **caractérisé en ce que** le moyen de fixation de la couronne de contact périphérique à l'ouverture de la bague (21) (ou de la collerette (1)) sur le sac à poussières, est de type collage.

11. Dispositif de connexion d'un sac à poussières (52) selon l'une des revendications 8 ou 9, **caractérisé en ce que** le moyen de fixation de la couronne de contact périphérique à l'ouverture de la bague (21) (ou de la collerette (1)) sur le sac à poussières est du type soudure par ultrasons.

12. Dispositif de connexion d'un sac à poussières (52) selon l'une des revendications précédentes, **caractérisé en ce que** les repères visuels de la collerette (1) et de la bague (21) sont au moins une excroissance latérale (4, 24) réalisées dans chacune des deux pièces.

13. Dispositif de connexion d'un sac à poussières (52) selon l'une des revendications précédentes, **caractérisé en ce qu'**il comporte, sur la bague (21) et sur la collerette (1), au moins deux excroissances (4, 24), disposées de façon symétrique sur chacune des pièces (1, 21).

14. Dispositif de connexion d'un sac à poussières (52) selon l'une des revendications précédentes, **caractérisé en ce que** les zones de faible hauteur (7, 27) sont situées :
- sur l'une des deux pièces (1, 21) au niveau des excroissances latérales (4, 24),
- entre les excroissances latérales (24, 4) sur l'autre pièce (21,1).

15. Dispositif de connexion d'un sac à poussières (52) selon l'une des revendications 12 à 14, **caractérisé en ce que** la collerette (1) et la bague (21) disposent du même nombre d'excroissances (4, 24).

16. Dispositif de connexion d'un sac à poussières (52) selon l'une des revendications précédentes, **caractérisé en ce que** la surface libre d'une des deux pièces (1, 21) comporte un contour (30) profilé en forme de U présentant une lèvre d'étanchéité (33b) comportant un bossage interne (37) et une lèvre de guidage (33a), ces deux lèvres délimitant une gorge (31) susceptible de recevoir, de façon complémentaire, le profil du contour (10) de la surface libre de l'autre pièce (21, 1) afin de réaliser un assemblage étanche.

17. Dispositif de connexion d'un sac à poussières (52) selon l'une des revendications précédentes, **caractérisé en ce que** les moyens complémentaires de maintien réciproque de la bague 21 et de la collerette (1) sont constitués par au moins un clip (15) réalisés sur l'une des deux pièces (1, 21), la deuxième pièce (21, 1) présentant au moins un anneau (35) complémentaire susceptible de collaborer avec le clip (15) afin de réaliser le dispositif de maintien.

18. Dispositif de connexion d'un sac à poussières (52) selon l'une des revendications 1 à 16, **caractérisé en ce que** les moyens complémentaires de maintien réciproque de la bague (21) et de la collerette (1) sont constitués :
- par un profil en U réalisé dans l'une des deux pièces (1, 21) et présentant une lèvre de guidage (33a) et une lèvre d'étanchéité (33b) définissant une gorge (31) inclinée d'un angle α, la lèvre d'étanchéité présentant un bossage (37),
- par un profil complémentaire à cette gorge (31) du contour (10) réalisé dans la seconde pièce (21, 1),
de telle sorte que le maintien mutuel des deux pièces (1, 21) soit réalisé par déformation élastique de la lèvre (33b) lors de l'engagement du contour (10) dans la gorge (31).

19. Sac d'aspirateur (52) comportant un élément de raccordement à un aspirateur ou à une partie amovible de l'aspirateur ou à une cartonnette (54), **caractérisé en ce que** ledit élément de raccordement du sac est l'une des deux pièces (1, 21) du dispositif de connexion conforme à l'une des revendications 1 à 18.

## Patentansprüche

1. Vorrichtung zum Anschluß eines Staubsaugerbeutels (52), die einen Kragen (1) und einen Ring (21) aufweist, von denen jeder auf komplementäre Weise an einem Staubsaugergehäuse oder an einem abnehmbaren Staubsaugerträger oder an einer Kartonscheibe (54) und der andere nach einer ihrer beiden Seiten an dem Staubsaugerbeutel (52) befestigt werden können, wobei der Kragen (1) und der Ring (21) über komplementäre Mittel zum Halten durch ihre freie Seite sowie über wenigstens eine Sichtmarkierung (4, 24) verfügen, um ihre Verbindung zu vereinfachen, **dadurch gekennzeichnet, daß** der Kragen (1) und der Ring (21) auf Höhe ihrer gegenüberliegenden freien Seite über eine unebene Fläche verfügen, die durch Veränderung der Höhe der beiden Teile erhalten ist, um zum Zeitpunkt des Verbindens eines der Teile auf dem anderen zu führen.

2. Vorrichtung zum Anschluß eines Staubsaugerbeutels nach Anspruch 1, **dadurch gekennzeichnet, daß** der Durchmesser der Vorrichtung größer ist als die doppelte Länge der zusammengesetzten Vorrichtung, wenn der Ring (21) und der Kragen (1) aneinander angeordnet sind.

3. Vorrichtung zum Anschluß eines Staubsaugerbeutels (52) nach einem der Ansprüche 1 oder 2, **dadurch gekennzeichnet, daß** der Kragen (1) (oder der Ring (21)), der an einem Teil eines Staubsaugergehäuses oder an einem Teil eines abnehmbaren Staubsaugerträgers oder an einer Kartonscheibe befestigt werden kann, entsprechend an seiner Öffnung einen Umfangskontaktring (2) aufweist.

4. Vorrichtung zum Anschluß eines Staubsaugerbeutels (52) nach dem vorhergehenden Anspruch, **dadurch gekennzeichnet, daß** der Kontaktring (2) eine Fläche größer als 8 cm² aufweist, die mit einem Teil eines Staubsaugergehäuses oder mit einem Teil eines abnehmbaren Staubsaugerträgers oder einer Kartonscheibe in Kontakt stehen kann.

5. Vorrichtung zum Anschluß eines Staubsaugerbeutels (52) nach einem der Ansprüche 3 oder 4, **dadurch gekennzeichnet, daß** das Mittel zur Befestigung des Umfangskontaktrings (2) an der Öffnung des Kragens (oder des Rings) an dem Teil des Staubsaugergehäuses oder an dem Teil eines abnehmbaren Staubsaugerträgers oder der Kartonscheibe durch Klebung realisiert ist.

6. Vorrichtung zum Anschluß eines Staubsaugerbeutels (52) nach einem der Ansprüche 3 oder 4, **dadurch gekennzeichnet, daß** der Umfangskontaktring (2) an der Öffnung des Kragens (oder des Rings) einen flachen, radialen Umfangsteil (60) von geringer Dicke aufweist, der zwei freie, entgegengesetzte Seiten aufweist, damit sie durch eine Falzverbindung dieser Umfangsfläche (60) an dem Teil des Staubsaugergehäuses oder an dem Teil eines abnehmbaren Staubsaugerträgers oder der Kartonscheibe befestigt werden kann.

7. Vorrichtung zum Anschluß eines Staubsaugerbeutels (52) nach einem der Ansprüche 3 oder 4, **dadurch gekennzeichnet, daß** das Mittel zur Befestigung des Umfangskontaktrings (2) an der Öffnung des Kragens (oder des Rings) eine rohrförmige Wand (62) aufweist, die im wesentlichen koaxial zu dem Kontaktring (2) orientiert ist und die Öffnung an der dem Anschluß entgegengesetzten Seite verlängert, wobei die rohrförmige Wand an ihrem freien Ende einen Wulst (64) aufweist, der zur Außenseite der Wand orientiert ist, so daß er mit der Innenwand einer Scheibe (66) zusammenwirken kann, die als Gegenstück dient, wenn der Kragen (oder der Ring) durch die rohrförmige Wand in die Öffnung der Wand (68) des Staubsaugergehäuses oder eines Teils eines abnehmbaren Staubsaugerträgers oder einer Kartonscheibe eingeführt wird.

8. Vorrichtung zum Anschluß eines Staubsaugerbeutels (52) nach Anspruch 1, **dadurch gekennzeichnet, daß** der Ring (21) (oder der Kragen (1)), der am Staubsaugerbeutel befestigt werden kann, entsprechend einen Umfangsbefestigungskontaktring (42) an seiner Öffnung aufweist.

9. Vorrichtung zum Anschluß eines Staubsaugerbeutels (52) nach dem vorhergehenden Anspruch, **dadurch gekennzeichnet, daß** die Oberfläche des Kontaktrings mit dem Staubsaugerbeutel mehr als 5 cm² beträgt.

10. Vorrichtung zum Anschluß eines Staubsaugerbeutels (52) nach einem der Ansprüche 8 oder 9, **dadurch gekennzeichnet, daß** das Mittel zur Befestigung des Umfangskontaktrings an der Öffnung des Rings (21) (oder des Kragens (1)) an dem Staubsaugerbeutel durch Klebung realisiert ist.

11. Vorrichtung zum Anschluß eines Staubsaugerbeutels (52) nach einem der Ansprüche 8 oder 9, **dadurch gekennzeichnet, daß** das Mittel zur Befestigung des Umfangskontaktrings an der Öffnung des Rings (21) (oder des Kragens (1)) an dem Staubsaugerbeutel durch Ultraschallschweißen realisiert ist.

12. Vorrichtung zum Anschluß eines Staubsaugerbeutels (52) nach einem der vorhergehenden Ansprüche, **dadurch gekennzeichnet, daß** die Sichtmarkierungen des Kragens (1) und des Rings (21) wenigstens eine seitliche Protuberanz (4, 24) sind, die in jedem der beiden Teile realisiert ist.

13. Vorrichtung zum Anschluß eines Staubsaugerbeutels (52) nach einem der vorhergehenden Ansprüche, **dadurch gekennzeichnet, daß** sie an dem Ring (21) und an dem Kragen (1) wenigstens zwei Protuberanzen (4, 24) aufweist, die symmetrisch an jedem der Teile (1, 21) angeordnet sind.

14. Vorrichtung zum Anschluß eines Staubsaugerbeutels (52) nach einem der vorhergehenden Ansprüche, **dadurch gekennzeichnet, daß** die Zonen (7, 27) geringer Höhe wie folgt angeordnet sind:
- an einem der beiden Teile auf Höhe der seitlichen Protuberanzen (4, 24)
- zwischen den seitlichen Protuberanzen (24, 4) an dem anderen Teil (21, 1).

15. Vorrichtung zum Anschluß eines Staubsaugerbeutels (52) nach einem der Ansprüche 12 bis 14, **dadurch gekennzeichnet, daß** der Kragen und der Ring (21) über die gleiche Anzahl von Protuberanzen (4, 24) verfügen.

16. Vorrichtung zum Anschluß eines Staubsaugerbeutels (52) nach einem der vorhergehenden Ansprüche, **dadurch gekennzeichnet, daß** die freie Fläche eines der beiden Teile (1, 21) eine U-förmig profilierte Kontur (30) mit einer Dichtungslippe (33b) aufweist, die einen inneren Buckel (37) und eine Führungslippe (33a) aufweist, wobei diese beiden Lippen eine Rille (31) abgrenzen, die auf komplementäre Weise das Profil der Kontur (10) der freien Fläche des anderen Teils (21, 1) aufnehmen kann, um eine dichte Baugruppe herzustellen.

17. Vorrichtung zum Anschluß eines Staubsaugerbeutels (52) nach einem der vorhergehenden Ansprüche, **dadurch gekennzeichnet, daß** die komplementären Mittel zum wechselseitigen Halten des Rings (21) und des Kragens (1) aus wenigstens einem Clip (15) bestehen, der an einem der beiden Teile (1, 21) realisiert ist, wobei das zweite Teil (21, 1) wenigstens einen komplementären Reif (35) aufweist, der mit dem Clip (15) zusammenwirken kann, um die Haltevorrichtung zu realisieren.

18. Vorrichtung zum Anschluß eines Staubsaugerbeutels (52) nach einem der Ansprüche 1 bis 16, **dadurch gekennzeichnet, daß** die komplementären Mittel zum wechselseitigen Halten des Rings (21) und des Kragens (1) aus folgendem bestehen:
- einem U-förmigen Profil, das in einem der beiden Teile (1, 21) realisiert ist und eine Führungslippe (33a) sowie eine Dichtungslippe (33b) aufweist, die eine um einen Winkel α geneigte Rille (31) bilden, wobei die Dichtungslippe einen Buckel (37) aufweist,
- einem zu dieser Rille (31) der Kontur (10) komplementären Profil, das in dem zweiten Teil (21, 1) realisiert ist, so daß der wechselseitige Halt der beiden Teile (1, 21) durch elastische Verformung der Lippe (33b) beim Eingriff der Kontur (10) in die Rille (31) realisiert ist.

19. Staubsaugerbeutel (52), der ein Element zur Verbindung mit einem Staubsauger oder einem abnehmbaren Teil des Staubsaugers oder mit einer Kartonscheibe (54) aufweist, **dadurch gekennzeichnet, daß** das Element zum Verbinden des Beutels eines der beiden Teile (1, 21) der Anschlußvorrichtung nach einem der Ansprüche 1 bis 18 ist.

## Claims

1. A connection device for connecting a dust bag (52), the connection device comprising a collar (1) and a ring (21) that are suitable for being fixed in complementary manner, one to a vacuum cleaner housing or to a removable support of a vacuum cleaner or to a cardboard plate (54), and the other to the dust bag (52), via respective ones of their faces, said collar (1) and said ring (21) being provided with complementary means for securing them together via their free faces, and each of them being provided with at least one visible marker (4, 24) for facilitating their interconnection, said connection device being **characterized in that** the collar (1) and the ring (21) have non-plane surfaces on their facing free faces, obtained by varying the height of each of the two parts, so as to guide one of the parts onto the other while they are being interconnected.

2. A connection device for connecting a dust bag according to claim 1, **characterized in that** the diameter of the device is more than twice the length of the device as assembled, when the ring (21) and the collar (1) are disposed one on the other.

3. A connection device for connecting a dust bag (52) according to claim 1 or claim 2, **characterized in that** the collar (1) (or the ring (21)), suitable for being fixed to a portion of a vacuum cleaner housing, or to a portion of a removable support of a vacuum cleaner, or to a cardboard plate, is provided in register with a contact band (2) peripheral to its opening.

4. A device for connecting a dust bag (52) according to the preceding claim, **characterized in that** the contact band (2) has a contact area greater than 8 cm² suitable for being in contact with a portion of a vacuum cleaner housing, or with a portion of a removable support of a vacuum cleaner, or with a cardboard plate.

5. A connection device for connecting a dust bag (52) according to claim 3 or claim 4, **characterized in that** the means for fixing the contact band (2) peripheral to the opening in the collar (or in the ring) to the portion of the vacuum cleaner housing, or to the portion of a removable support of a vacuum cleaner, or to the cardboard plate, are of the adhesive bonding type.

6. A connection device for connecting a dust bag (52) according to claim 3 or claim 4, **characterized in that** the contact band (2) peripheral to the opening in the collar (or in the ring) has a peripheral plane radial portion (60) of small thickness having two free opposite faces to enable it to be fixed by stapling the peripheral surface (60) to the portion of the vacuum cleaner housing, or to the portion of a removable support of a vacuum cleaner, or to the cardboard plate.

7. A connection device for connecting a dust bag (52) according to claim 3 or claim 4, **characterized in that** the means for fixing the contact band (2) peripheral to the opening in the collar (or in the ring) comprise a tubular wall (62) disposed substantially in alignment with the contact band (2), extending said opening on the side opposite from the connection, said tubular wall having its free end provided with a bead (64) projecting from the outside of the wall, so as to be capable of co-operating with the inside wall of a disk (66) acting as a backing part when the collar (or the ring) is inserted via the tubular wall into the opening in the wall (68) of the vacuum cleaner housing, or in a portion of a removable support of a vacuum cleaner, or in a cardboard plate.

8. A connection device for connecting a dust bag (52) according to claim 1, **characterized in that** the ring (21) (or the collar (1)), suitable for being fixed to the vacuum cleaner bag, is provided in register with a fixing contact band (42) peripheral to its opening.

9. A connection device for connecting a dust bag (52) according to the preceding claim, **characterized in that** the area of the band in contact with the vacuum cleaner bag is greater than 5 cm².

10. A connection device for connecting a dust bag (52) according to claim 8 or claim 9, **characterized in that** the means for fixing the contact band that is peripheral to the opening in the ring (21) (or in the collar (1)) to the dust bag is of the adhesive bonding type.

11. A connection device for connecting a dust bag (52) according to claim 8 or claim 9, **characterized in that** the means for fixing the contact band that is peripheral to the opening in the ring (21) (or in the collar (1)) to the dust bag is of the ultrasonic sealing type.

12. A connection device for connecting a dust bag (52) according to any preceding claim, **characterized in that** the visible markers of the collar (1) and of the ring (21) are constituted by at least one lateral protuberance (4, 24) provided on each of the two parts.

13. A connection device for connecting a dust bag (52) according to any preceding claim, **characterized in that**, on the ring (21) and on the collar (1), it has at least two protuberances (4, 24) disposed symmetrically on each of the parts (1, 21).

14. A connection device for connecting a dust bag (52) according to any preceding claim, **characterized in that** the low-height zones (7, 27) are situated:
at the lateral protuberances (4, 24) on one of the two parts (1, 21); and
between the lateral protuberances (24, 4) on the other part (21, 1).

15. A connection device for connecting a dust bag (52) according to any one of claims 12 to 14, **characterized in that** the collar (1) and the ring (21) have the same number of protuberances (4, 24).

16. A connection device for connecting a dust bag (52) according to any preceding claim, **characterized in that** the free surface of one of the two parts (1, 21) has an outline-forming wall (30) that is channel section, having a guide lip (33a) and a sealing lip (33b) provided with an internal projection (37), the two lips defining a groove (31) suitable for receiving, in complementary manner, the profile of the outline-forming wall (10) on the free surface of the other part (21, 1) so as to achieve leaktight assembly.

17. A connection device for connecting a dust bag (52) according to any preceding claim, **characterized in that** the complementary means for securing together the ring (21) and the collar (1) are constituted by at least one clip (15) provided on one of the two parts (1, 21), the other part (21, 1) having at least one complementary hoop (35) suitable for co-operating with the clip (15) in order to form the securing means.

18. A connection device for connecting a dust bag (52) according to any one of claims 1 to 16, **characterized in that** the complementary means for securing together the ring (21) and the collar (1) are constituted by:
a channel section provided in one of the two parts (1, 21) and having a guide lip (33a) and a sealing lip (33b) defining a groove (31) inclined at an angle α, the sealing lip having a projection (37); and
a profile complementary to said groove (31) and provided on the outline-forming wall (10) on the other part (21, 1);
so that the two parts (1, 21) are secured together by the lip (33b) deforming elastically when the outline-forming wall (10) is engaged into the groove (31).

19. A vacuum cleaner bag (52) provided with an element for connecting it to a vacuum cleaner or to a removable portion of the vacuum cleaner, or to a cardboard plate (54), said bag being **characterized in that** said element for connecting the bag is one of the two parts (1, 21) of a connection device according to any one of claims 1 to 18.
